# EUROPÄISCHE PATENTSCHRIFT

(11) **EP 0 179 248 B1**
(45) Veröffentlichungstag und Bekanntmachung des Hinweises auf die Patenterteilung: **31.05.1989**
(21) Anmeldenummer: 85111427.2
(22) Anmeldetag: 10.09.1985
(51) Int. Cl.: G08B 25/00, G08B 26/00

(54) **Einrichtung zur Melderidentifizierung in einer Gefahrenmeldeanlage**
Annunciator identification arrangement in an alarm system
Dispositif d'identification d'avertisseurs dans un système d'alarme

(30) Priorität: 12.09.1984 DE 3433476
(43) Veröffentlichungstag der Anmeldung: 30.04.1986
(73) Patentinhaber: SIEMENS AKTIENGESELLSCHAFT, 80333 München (DE)
(72) Erfinder: Thilo, Peer, Dr. Ing., D-8000 München 71 (DE)

(56) Entgegenhaltungen:
- CH-A- 473 432
- DE-A- 2 245 928
- DE-A- 2 935 335
- DE-B- 2 230 934
- DE-B- 2 533 382
- FR-A- 2 319 165
- FR-A- 2 319 166

## Beschreibung

Die Erfindung bezieht sich auf eine Einrichtung zur Melderidentifizierung in einer Gefahrenmeldeanlage, insbesondere Brandmeldeanlage, gemäß dem Oberbegriff des Patentanspruches 1.

Bei bekannten Gefahrenmeldeanlagen können bis zu 30 Melder an einer Zweidraht-Meldeleitung angeschlossen sein. Löst ein Melder Alarm aus, so wird in der Zentrale die betreffende Meldeleitung angezeigt. In zunehmenden Maße besteht jedoch der Wunsch, auftretende Alarme oder sonstige Ereignisse, wie z.B. Störungen durch Leitungsbruch oder Kurzschluß, genauer lokalisieren zu können. Daher wurden Gefahrenmeldeanlagen geschaffen die eine Einzelidentifizierung der Melder ermöglichen.

In modernen Gefahrenmeldeanlagen, wie sie beispielsweise aus der Pulsmeldetechnik (DE-PS 2533382) bekannt sind, ist die Melderidentifizierung ohne weiteres möglich. Derartige Meldeanlagen verwenden jedoch spezielle Melder und Zentralen, so daß eine völlige Umrüstung bestehender Anlagen erforderlich wäre. Vielfach beseht jedoch der Wunsch, betehende Anlagen zumindest teilweise so zu ergänzen, daß einzelne Melder identifiziert werden können.

Gefahrenmeldeanlagen mit Melderidentifizierung sind an sich bekannt. Sie erfordern jedoch im allgemeinen besonders ausgestaltete Melder, deren Adresse zur Identifizierung jeweils im einzelnen Melder codiert werden muß. Entsprechende, vielfach recht aufwendige Auswerteeinrichtungen in der Zentrale können dann bei Alarmgabe aus dem vom Melder übertragenen oder abgefragten Code die Adresse des betreffenden Melders ermitteln und anzeigen.

Eine Umrüstung einer bestehenden Anlage erfordert neben der Umrüstung in der Zentrale eigens dafür konzipierte Melder, die mit einem codierbaren Adressiereinrichtung ausgerüstet sind. Diese Maßnahmen verursachen in nachteiliger Weise einen hohen Kostenaufwand. Aufgabe der Erfindung ist es daher für bestehende, eingangs geschilderte Gefahrenmeldeanlagen, wie sie beispielsweise seit Jahren vom Anmelder vertrieben werden, nachrüstbare Zusatzschaltungsanordnungen für die einzelnen Melder und für die Zentrale anzugeben, die eine einfache und zuverlässige Melderidentifizierung gestatten, ohne daß dabei eine erhebliche Umrüstung einer bestehenden Meldeanlage erforderlich wäre.

Diese Aufgabe wird erfindungsgemäß bei einer oben geschilderten Gefahrenmeldeanlage mit einer Einrichtung gelöst, die durch die Merkmale des Anspruchs 1 gekennzeichnet ist.

Die erfindungsgemäße Einrichtung zur Melderidentifizierung in einer Gefahrenmeldeanlage besteht aus einfachen Zusätzen und läßt sich in vorteilhafter Weise auch in bestehenden Anlagen nachrüsten, ohne die ursprünglichen Funktionen zu beeinflussen.

Die Einrichtung weist Melderzusatz-Schaltungsanordnungen auf, die jeweils einem Melder zugeordnet sind und mit dem Melder zusammen jeweils eine Meldereinheit bilden. Ferner weist sie eine Melderidentifizierungs-Schaltungsanordnung auf, die in der Zentrale der Auswerteeinrichtung zugeord net ist und mit einer Strommeßeinrichtung den Linienstrom überwacht. Die Melderzusatz-Schaltungsanordnung weist ein steuerbares Schaltelement auf, das durch den vom alarmauslösenden Melder verursachten erhöhten Stromfluß durchschaltet und die von der Zentrale abgegebenen Stromimpulse einerseits an die Melderanzeige gelangen läßt und andererseits einem Impulsteiler zuführt. Dieser Impulsteiler ist auf ein bestimmtes Teilungsverhältnis einstellbar, so daß eine Adresse für den zugehörigen Melder eingestellt werden kann. Mit dem ersten Stromimpuls der Zentrale wird der Impulsteiler . in seine Ausgangsstellung zurückgestellt, mit den weiteren Stromimpulsen bis zu seinem eingestellten Wert weitergeschaltet. Mit dem Erreichen dieses eingestellten Wertes wird von Ausgang des Impulsteilers eine Stromreduzierungseinrichtung angesteuert, die im Anschlußzweig des Melders angeordnet ist und den Stromfluß zum alarmauslösenden Melder in definierter Weise reduziert. Die Strommeßeinrichtung in der Melderidentifizierungsschaltung erkennt den in seinem Stromwert reduzierten Stromimpuls. Die von der Zentrale auf die Meldeleitung gegebenen Stromimpulse werden bis zum reduzierten Stromimpuls gezählt, so daß daraus der alarmauslösende Melder ermittelt und angezeigt werden kann. Dazu ist zweckmäßigerweise der Strommeßeinrichtung ein Analog-Digital-Wandler nachgeschaltet, dem die Meßwerte des überwachten Linienstroms zugeführt sind. Dem Analog-Digital-Wandler ist ein Mikrorechner nachgeschaltet, dem einerseits die digitalisierten Stromwerte und andererseits die zentralseitig abgegebenen Stromim pulse zugeführt werden. Der Mikrorechner ist mit einem weiteren Eingang des Analog-Digital-Wandlers zur zeitrichtigen Bestimmung der Impulsgröße verbunden. Im Mikrorechner wird die Adresse des angesprochenen Melders ermittelt und in entsprechend aufbereiteter Form über den Rechnerausgang einer Anzeigeeinrichtung zugeführt und dort angezeigt.

Zweckmäßige Ausgestaltungen der Erfindung sind in den Unteransprüchen angeführt. Der Aufbau und die Wirkungsweise der erfindungsgemäßen Einrichtung zur Melderidentifizierung werden an einem Ausführungsbeispiel anhand der Zeichnung erläutert. Dabei zeigen die
Fig. 1 eine Meldereinheit mit einer Melderzusatz-Schaltungsanordnung und einem dazugehörigen Melder und
Fig. 2 eine Melderidentifizierungs-Schaltungsanordnung zur Erkennung und Anzeige der Melderadresse in der Zentrale.

Eine erfindungsgemäße Schaltungsanordnung für einen Melderzusatz zur Melderidentifizierung ist in Fig. 1 dargestellt. Die Melderzusatz-Schaltungsanordnung MZS bildet mit dem dazugehörigen Melder M1 eine Meldereinheit ME1, die über die Klemmen 1 und 4 an der Meldeleitung ML angeschlossen ist. Die Meldeleitung ML, an der die Linienspannung UL liegt, ist mit der hier nicht dargestellten Zentrale Z verbunden. Der Melder M1 ist an den Klemmen a und d angeschlossen. Dabei sind die Klemmen 1, a positiv gegenüber den Klemmen 4, b und 5. Die Anschlußklemmen 4 und 5 sind durchverbunden, so daß an der Meldeleitung ML an den Klemmen 1 und 5 die nächste Meldereinheit ME2 angeschlossen ist.

Im Ruhezustand liegt zwischen den Klemmen 1 und 4 die Linienspannung UL, die z.B. 20 Volt betragen kann, an. Der Linienstrom IL beträgt im Ruhezustand beispielsweise 5 mA und besteht aus dem überwachungsstrom durch einen Abschlußwiderstand am Ende der Meldeleitung ML (hier nicht dargestellt) sowie aus der Summe der Versorgungsströme aller Meldereinheiten ME1, ME2 usw.. Im Alarmfall führt der Melder einen erhöhten Strom, der in der Zentrale auf 10 mA begrenzt wird, so daß aufgrund des Spannungseinbruchs auf der Meldelinie ein Alarm erkannt wird. Daraufhin erhöht die Zentrale beispielsweise im Sekundenrhythmus das, Stromangebot auf beispielsweise 100 mA, so daß Stromimpulse (IPZ) mit diesem Grenzwert auf die Meldeleitung ML gegeben werden. In der Melderzusatz-Schaltungseinrichtung MZS ist in einem Melderanschlußzweig (a-1) ein Widerstand R11 angeordnet, über den der erhöhte Strom fließt. Der an der Meldelinie über eine Melderanzeige MA, eine Leuchtdiode, angeschlossenen Transistor TR1 wird über den Widerstand R12 leitend geschaltet. Dadurch wird einerseits über den der Leuchtdiode MA vorgeschalteten Widerstand R8 die Leuchtdiode eingeschaltet. Gleichzeitig wird über den Widerstand R9 eine Spannung an die Klemme 6 gelegt, an die z.B. eine Parallelanzeige angeschlossen werden kann. Die mit dem zentralseitigen Stromimpuls (IPZ) über den Transistor TR1 an die Klemme 6 gelangte Spannung wird über die Diode D geführt und dem dem Impulsteiler IPT einerseits als Versorgungsspannung direkt zugeführt und andererseits über das Differenzierglied C1, R1 dem Rücksetzeingang R des Impulsteilers IPT zugeführt. An den C-Eingang des Impulsteilers gelangt die an der Klemme 6 anstehende Spannung direkt.

Das Teilerverhältnis des Impulsteilers IMT ist über die Schalter S1 bis Sn auf einen der Adresse des Melders entsprechenden Wert eingestellt. Der Kondensator CV dient zur Energieversorgung in den Impulspausen, in denen an der Klemme 6 keine Spannung anliegt. Mit dem erstmaligen Anlegen der Versorgungsspannung für den Impulsteiler IPT wird über das Differenzierglied C1, R1 der Impulsteiler IPT über den Rückstelleingang R in die Anfangslage gesetzt. Der Impulsteiler IPT wird über den Takteingang C von den Spannungsimpulsen, die an der Klemme 6 anstehen, weitergeschaltet. Erreicht der Teilerstand die eingestellte Nummer, so wird vom Ausgang Q über ein weiters Diffe renzierglied R2, C2 der zweite Transistor TR2 gesperrt. Damit sperrt über die Widerstände R6, R5 der dritte Transistor TR3, so daß der über den im Meldeanschlußzweig (a-1) angeordneten Widerstand R7 in den alarmauslösenden Melder (z.B. M1) fließende Strom signifikant geschwächt wird, d.h. um einen vorbestimmbaren Betrag reduziert wird. Gleichzeitg wird der Impulsteiler IPT in nicht näher beschriebener Weise wieder in den Ausgangszustand zurückgesetzt. Dies wird durch die interne Eigenschaft des IC-Schaltkreises des Impulsteilers IPT bewirkt. Auf diese Weise beginnt der beschriebene Vorgang von vorne. Dadurch kann die in der Zentrale ermittelte Melderadresse kontrolliert und so auch bei Störungen durch entsprechend viele Wiederholungen der Messung sicher erkannt werden.

In der Zentrale wird erfindungsgemäß eine Melderidentifizierungs-Schaltungsanordnung der Auswerteeinrichtung zugeordnet und in die Meldelinie eingefügt. Diese Melderidentifizierungs-Schaltungsanordnung überwacht den Linienstrom der Meldeleitung und zählt im Alarmfall die zentralseitigen Stromimpulse mit. Dabei erkennt die Melderidentifizierungs-Schaltungsanordnung den Stromimpuls mit reduziertem Stromfluß und damit die Nummer des alarmauslösenden Melders. Diese Nummer wird beispielsweise auf einer zweistelligen 7-Segment-Anzeige angezeigt. Zusammen mit der ohnehin vorhandenen Anzeige der alarmauslösenden Melderleitung ist damit der betreffende Melder eindeutig identifizierbar.

Eine erfindungsgemäße Melderidentifizierungs-Schaltungsanordnung MIS ist in Fig. 2 dargestellt. An den Klemmen 7 und 8 wird die gemeinsame Versorgungsspannung UV von z.B. 24 Volt angeschlossen. Von den Klemmen 7' und 9 werden im Vielfach alle hier nicht dargestellten, in den bekannten Anlagen gebräuchlichen Auswerteeinrichtungen AWE der einzelnen Meldeleitungen ML gespeist, in denen die oben geschilderten spezifischen Spannungs- und Stromwerte erzeugt werden. Der Linienstrom IL fließt über einen in der Ader 8-9 der Meldeleitung ML angeordneten Meßwiderstand RM und wird bei diesem Ausführungsbeispiel als Spannungsabfall über den Operationsverstärker OV, dessen Verstärkung mit den Widerständen R3 und R4 eingestellt wird, dem Eingang E des Analog- Digital-Wandlers AD zugeführt. Über den weiteren Eingang F wird der Analog-Digital-Wandler AD vom Mikrorechner MR, der an seinem Eingang B von den Stromimpulsen IPZ (Blinktakt) beaufschlagt wird, zur zeitrichtigen Bestimmung der Impulsstromgröße veranlaßt. Der Analog-Digital-Wandler AD liefert an seinem mehrpoligen Ausgang QW die digitalisierte Stromgröße an den Mikrorechner MR. Dort wird die Adresse des alarmauslösenden Melders ermittelt, in entsprechend aufbereiteter Form über den mehrpoligen Ausgang QR der zweistelligen Digitalanzeige ANZ angeboten und dort angezeigt.

Bezugszeichenliste
AD Analog-Digital-WAndler
ANZ Anzeigeeinrichtung
AWE Auswerteeinrichtung
IL Linienstrom
IPT Impulsteiler
IPZ Stromimpulse bei Alarm (mit zweiten Strom grenzwert von z.B. 100 mA, sog. "Blink takt", von Z aus)
MA Melderanzeige (LED)
ME Meldereinheit MIS Melderidentifizierungs-Schaltungsanordnung
ML Meldeleitung
MR Mikrorechner
MZS Melderzusatz-Schaltungsanordnung OV Operationsverstärker
R1, C1 Differenzierglied 1
R2, C2 Differenzierglied 2
R3, R4 Spannungsteiler in der Strommeßeinrichtung
R5, R6 Spannungsteiler in der Stromreduzierungs einrichtung
RM Meßwiderstand
SRE Stromreduzierungseinrichtung
SME Strommeßeinrichtung
TR1 steuerbares Schaltelement (z.B. Transi stor)
UL Linienspannung
UV Versorgungsspannung
Z Zentrale

## Patentansprüche

1. Einrichtung zur Melderidentifizierung in einer Gefahrenmeldeanlage, insbesondere Brandmeldeanlage, mit mehreren an einer Zentrale (Z) mit einer Auswerteeinrichtung (AWE) angeschlossenen, ruhestromüberwachten Zweidraht- Meldeleitungen (ML), an die jeweils mehrere Melder (M1, M2, ...) angeschlossen sind, wobei ein alarmauslösender Melder einen Spannungseinbruch der betreffenden Linienspannung (UL) auf Grund einer zentralseitigen Begrenzung des Linienstroms (IL) auf einen ersten Stromgrenzwert verursacht und daraus in der Zentrale (Z) eine Alarmmeldung der betreffenden Meldeleitung (ML) abgeleitet wird und in die Zentrale (Z) Stromimpulse (IPZ) mit einem zweiten, erhöhten Stromgrenzwert auf die betreffende Meldeleitung (ML) gibt, wobei der alarmauslösende Melder einen erhöhten Stromfluß auf der Meldeleitung verursacht, dadurch gekennzeichnet, daß jedem Melder (M1, M2, ...) eine Melderzusatz-Schaltungsanordnung (MZS) zugeordnet ist und mit dem Melder zusammen eine Meldereinheit (ME1, ME2, ...) bildet, daß die Melderzusatz-Schaltungsanordnung (MZS) eine an die Meldeleitung (ML) über ein steuerbares Schaltelement (TR1) angeschlossene Melderanzeige (MA), einen von den Stromimpulsen (IPZ) beaufschlagten Impulsteiler (IPT), dessen Teilerverhältnis zur Bildung einer Meldeadresse mittels Schalter (SI-Sn) einstellbar ist, und eine im Melderanschlußzweig (1 - a) angeordnete, vom Impulsteiler (IPT) ansteuerbare Stromreduzierungseinrichtung (SRE) aufweist, wobei mit jedem Stromimpuls (IPZ) die Melderanzeige (MA) des alarmauslösenden Melders eingeschaltet wird und mit dem ersten Stromimpuls (IPZ) der Impulsteiler (IPT) in seine Ausgangslage und mit jedem weiteren Stromimpuls (IPZ) bis auf seinen eingestellten Wert weitergeschaltet wird und wobe ferner der Impulsteiler (IPT) mit dem Erreichen seines eingestellten Wertes an die Stromreduzierungseinrichtung (SRE) ein Steuersignal abgibt, daß in der Zentrale (Z) der Auswerteeinrichtung (AWE) eine Meldeidentifizierungs-Schaltungsanordnung (MIS) zugeordnet ist, die eine Strommeßeinrichtung (SME) zur überwachung des Linienstroms (IL), einen Analog-Digital-Wandler (AD), dessen erster Eingang (E) mit dem gemessenen Linienstrom beaufschlagt ist, und einen dem Analog-Digital-Wandler (AD) nachgeschalteten Mikrorechner (MR) mit einer Anzeigeeinrichtung (ANZ) für die Meldeadresse aufweist, wobei die digitalisierten Stromwerte vom Ausgang (QW) des Analog-Digital-Wandlers (AD) dem Mikrorechner (MR) zugeführt sind, der seinerseits mit einem weiteren Eingang (F) des Analog-Digital-Wandlers (AD) verbunden ist sowie von den Stromimpulsen (IPZ) des erhöhten Linienstroms (Blinktakt) beaufschlagt ist, wobei ferner die Stromimpulse (IPZ) bis zum stromreduzierten Impuls gezählt und daraus die Adresse des alarmauslösenden Melders abgeleitet und angezeigt wird.

2. Einrichtung nach Anspruch 1, dadurch gekennzeichnet, daß in der Melderzusatz-Schaltungsanordnung (MZS) das steuerbare Schaltelement (TR1) von einem ersten Transistor gebildet ist, der auf Grund des alarmauslösenden Melders durchschaltet und die Stromimpulse (IPZ) über einen Widerstand (R9) direkt an den Takteingang (C) und über ein erstes Differenzierglied (R1, C1) an den Rücksetzeingang (R) des lmpulsteilers (IPT) gelangen läßt, daß die Stromreduzierungseinrichtung (SRE) der Melderzusatz-Schaltungsanordnung (MZS) von einem zweiten Transistor (TR2), einem dritten Transistor (TR3) und einem zweiten Differenzierglied (R2, C2) gebildet ist, wobei der Ausgang ( Q) des Impulsteilers (IPT) über das zweite Differenzierglied (R2, C2) den zweiten Transistor (TR2) ansteuert, der seinerseits über einen Spannungsteiler (R5, R6) den nachgeschalteten dritten Transistor (TR3) ansteuert, der den über einen im Melderanschlußzweig (1-a) liegenden Widerstand (R7) zum Melder (M1) fließenden Strom reduziert.

3. Einrichtung nach Anspruch 2, dadurch gekennzeichnet, daß die Differenzierglieder (R1, C1 bzw. R2, C2) von RC-Gliedern gebildet sind.

4. Einrichtung nach Anspruch 1, dadurch gekennzeichnet, daß die Strommeßeinrichtung (SME) von einem in einer der Adern (9-8) der Meldeleitung (ML) angeordneten Meßwiderstand (RM) und einem mit einem Spannungsteiler (R3, R4) einstellbaren Operationsverstärker (OV) gebildet ist, der die dem Linienstrom (IL) proportionale Spannung dem Analog-Digital-Wandler (AD) zuführt.

5. Einrichtung nach Anspruch 1, dadurch gekennzeichnet, daß die Anzeigeeinrichtung (ANZ) von einer mehrstelligen Sieben- Segment-Anzeige gebildet ist, die dem Mikrorechner (MR) nachgeschaltet ist.

6. Einrichtung nach Anspruch 1, dadurch gekennzeichnet, daß die Melderzusatz-Schaltungsanordnung (MZS) in der Fassung des Melders angeordnet ist.

7. Anordnung nach Anspruch 1, dadurch gekennzeichnet, daß in der Zentrale (Z) mehrere Melderidentifizierungs-Schaltungsanordnungen (MIS) angeordnet sind, die den jeweiligen Auswerteeinrichtungen (AWE) der jeweiligen Meldeleitung (ML) zugeordnet sind.

8. Einrichtung nach Anspruch 1, dadurch gekennzeichnet, daß die im Alarmfall in der Zentrale (Z) erzeugten Stromimpulse (IPZ) zur Melderidentifizierung in ihrer Frequenz und/oder in ihrem Tastverhältnis gegenüber dem normalen Takt, d.h. ohne Melderidentifizierung, verändert sind.

9. Einrichtung nach Anspruch 1, dadurch gekennzeichnet, daß in der Melderzuzsatz-Schaltungsanordnung (MZS) anstelle der Stromreduzierungseinrichtung (SRE) eine Einrichtung zur Verkürzung der Impulsstromdauer vorgesehen ist.

10. Einrichtung nach Anspruch 1, dadurch gekennzeichnet, daß in der Melderzusatz-Schaltungsanordnung (MZS) statt der Stromreduzierungseinrichtung (SRE) eine Einrichtung zur Zeit- bzw. Amplitudenmudulation des Impulsstromes vorgesehen ist.

## Claims

1. Annunciator identification arrangement in an alarm system, especially a fire alarm system, having several two-wire annunciation circuits (ML), which are monitored on closed circuit and are connected to an evaluation device (AWE) at a control centre (Z) and to which several annunciators (M1, M2, ...) are connected in each case, an alarm-triggering annunciator causing a voltage dip in the line voltage (UL) concerned by virtue of limiting the line current (IL) from the control centre to a first current limiting voltage, and an alarm annunciation of the annunciation circuit (ML) concerned being derived therefrom in the control centre (Z), and the control centre (Z) sending current pulses (IPZ) with a second, increased current limiting value to the annunciation circuit (ML) concerned, the alarm-triggering annunciator causing an increased current flow on the annunciation circuit, characterised in that an annunciator supplementary circuit arrangement (MZS) is assigned to each annunciator (M1, M2, ...) and together with the annunciator composes an annunciator unit (ME1, ME2, ...), in that the annunciator supplementary circuit arrangement (MZS) has an annunciator display (MA) connected to the annunciation circuit (ML) via a controllable switching element (TR1), a pulse divider (IPT) to which the current pulses (IPZ) are applied, and the divider ratio of which can be adjusted by means of switches (S1-Sn) in order to form an annunciator address, and a current reducing device (SRE) arranged in the annunciator connecting branch (1-a) and capable of being triggered by the pulse divider (IPT), the annunciator display (MA) of the alarm-triggering annunciator being switched in with each current pulse (IPZ), and the pulse divider (IPT) being switched further into its original state with the first current pulse (IPZ) and as far as its preset value with each further current pulse (IPZ), and the pulse divider (IPT) further delivering a control signal to the current reducing device (SRE) upon reaching its preset value, and in that there is arranged in the control centre (Z) of the evaluation device (AWE) an annunciator identification circuit arrangement (MIS), which has a current measuring device (SME) for monitoring the line current (IL), an analog-digital converter (AD), to the first input (E) of which the measured line current is applied, and a microcomputer (MR) downstream of the analog-digital converter (AD) with a display device (ANZ) for the annunciator address, the digitised current values being fed from the output (QW) of the analog-digital converter (AD) to the microcomputer (MR), which is connected with a further input (F) of the analog-digital converter (AD) on the one hand, and to which are applied the current pulses (IPZ) of the increased line current (flashing rate), on the other hand, it being the case, further, that the current pulses (IPZ) are counted up to the current-reduced pulse and the address of the alarm-triggering annunciator is derived therefrom and displayed.

2. Arrangement according to Claim 1, characterised in that the controllable switching element (TR1) in the annunciator supplementary circuit arrangement (MZS) is composed of a first transistor which switches through on the basis of the alarm-triggering annunciator and allows the current pulses (IPZ) to reach the clock input (C) directly via a resistor (R9), and to reach the resetting input (R) of the pulse divider (IPT) via a first differentiating element (R1, C1), and in that the current reducing device (SRE) of the annunciator supplementary circuit arrangement (MZS) is composed of a second transistor (TR2), a third transistor (TR3) and a second differentiating element (R2, C2), the output (0) of the pulse divider (IPT) triggering the second transistor (TR2) via the second differentiating element (R2, C2), which, for its part, triggers the downstream third transistor (TR3) via a voltage divider (R5, R6), which reduces the current flowing to the annunciator (M1) via a resistor (R7) located in the annunciator connecting branch (1-a).

3. Arrangement according to Claim 2, characterised in that the differentiating elements (R1, C1 or R2, C2) are composed of RC elements.

4. Arrangement according to Claim 1, characterised in that the current measuring device (SME) is composed of a shunt resistor (RM) arranged in one of the wires (9-8) of the annunciation circuit (ML) and of an operational amplifier (OV) which can be adjusted with a voltage divider (R3, R4) and feeds the voltage, which is proportional to the line current (IL), to the analog-digital converter (AD).

5. Arrangement according to Claim 1, characterised in that the display device (ANZ) is composed of a multidigit seven-segment display, which is downstream of the microcomputer (MR).

6. Arrangement according to Claim 1, characterised in that the annunciator supplementary circuit arrangement (MZS) is arranged in the annunciator holder.

7. Arrangement according to Claim 1, characterised in that there are arranged in the control centre (Z) several annunciator identification circuit arrangements (MIS), which are assigned to the respective evaluation devices (AWE) of the respective annunciation circuit (ML).

8. Arrangement according to Claim 1, characterised in that for the purpose of annunciator identification the current pulses (IPZ) generated in the control centre (Z) in the case of an alarm are varied in frequency and/or in their pulse duty factor as compared with the normal clock pulse, i.e. without annunciator identification.

9. Arrangement according to Claim 1, characterised in that instead of the current reducing device (SRE) an arrangement for shortening the pulse current duration is provided in the annunciator supplementary circuit arrangement (MZS).

10. Arrangement according to Claim 1, characterised in that instead of the current reducing device (SRE) an arrangement for time or amplitude modulation of the pulsed current is provided in the annunciator supplementary circuit arrangement (MZS).

## Revendications

1. Dispositif pour identifier des transmetteurs dans une installation de signalisation de dangers, notamment une installation d'avertissement d'incendie, comportant plusieurs lignes bifilaires de signalisation (ML), qui sont raccordées à un central (Z) comportant un dispositif d'évaluation (AWE) et dont le courant de repos est contrôlé et auxquelles sont raccordés respectivement plusieurs transmetteurs (M1, M2...), et dans lequel un transmetteur déclenchant l'alarme provoque une baisse de la tension de ligne considérée (UL) sur la base d'une limitation, exécutée du côté du central, du courant de ligne (IL), à une première valeur limite du courant, et, à partir de là, une signalisation d'alarme de la ligne de signalisation considérée (ML) est obtenue dans le central (Z) et ce dernier envoie des impulsions de courant (IPZ) possédant une seconde valeur limite accrue de courant à la ligne de signalisation considérée (ML), le transmetteur déclenchant l'alarme provoquant l'envoi d'un flux de courant accru à la ligne de signalisation, caractérisé par le fait qu'un montage additionnel de transmetteur (MZS) est associé à chaque transmetteur (M1, M2,...) et forme, conjointement avec le transmetteur, une unité de signalisation (ME1, ME2,...), que le montage additionnel de transmetteur (MZS) comporte un dispositif (MA) d'affichage du transmetteur, raccordé à la ligne de sigalisation (ML) par l'intermédiaire d'un élément de commutation commutable (T1), un diviseur d'impulsions (IPT), qui est chargé par les impulsions de courant (IPZ) et dont le taux de division est réglable au moyen d'interrupteurs (S1-Sn), pour la formation d'une adresse de signalisation, et un dispositif (SRE) de réduction du courant, qui est monté dans la branche (1-a) de raccordement du transmetteur et peut être commandé par le diviseur d'impulsions (IPT), que le dispositif d'affichage (MA) du transmetteur déclenchant l'alarme est branché lors de chaque impulsion de courant (IPZ) et le diviseur d'impulsions (IPT) est placé dans sa position initiale par la première impulsion de courant (IPZ) et est avancé jusqu'à sa valeur réglée, au moyen de chaque impulsion de courant suivante (IPZ), et qu'en outre, lorsque la valeur réglée du diviseur d'impulsions (IPT) est atteinte, ce dernier envoie un signal de commande au dispositif (SRE) de réduction du courant, que, dans le central (Z), au dispositif d'évaluation (AWE) est associé un montage (MIS) d'identification des transmetteurs, qui comporte un dispositif ampèremétrique (SME) servant à contrôler le courant de ligne (IL), un convertisseur analogique/numérique (AD), dont la première entrée (E) est chargée par le courant de ligne mesuré, et un microordinateur (MR) branché en aval du convertisseur analogique/numérique (AD), ainsi qu'un dispositif d'affichage (ANZ) pour l'adresse des transmetteurs, que les valeurs numérisées du courant sont envoyées par la sortie (QW) du convertisseur analogique/numérique (AD) au microordinateur (MR), qui, pour sa part, est relié à une autre entrée (F) du convertisseur analogique/numérique (AD) et est chargé par des impulsions de courant (IPZ) du courant de ligne accru (cadence de clignotement), et qu'en outre les impulsions de courant (IPZ) sont comptées jusqu'à l'impulsion de courant réduit et qu'à partir de là, l'adresse du transmetteur déclenchant l'alarme est obtenue et affichée.

2. Dispositif suivant la revendication 1, caractérisé par le fait que, dans le montage additionnel de transmetteur (MZS), l'élément de commutation com- mandable (TR1) est formé par un premier transistor, qui est placé à l'état conducteur par le transmetteur déclenchant l'alarme et transmet les impulsions de courant (IPZ), par l'intermédiaire d'une résistance (R9), directement à l'entrée de cadence (C) du diviseur d'impulsions (IPT) et, par l'intermédiaire d'un premier circuit différentiateur (R1, Cl), à l'entrée de remise à zéro (R) du diviseur d'impulsions (IPT), que le dispositif (SRE) de réduction du courant du montage additionnel de transmetteur (MZS) est formé par un second transistor (TR2), par un troisième transistor (TR3) et par un second circuit différentiateur (R2, C2), et que la sortie (Q) du diviseur d'impulsions (IPT) commande, par l'intermédiaire du second circuit différentiateur (R2, C2), le second transistor (TR2), qui, pour sa part, commande, par l'intermédiaire d'un diviseur de tension (R5, R6), le troisième transistor (R3) branché en aval, qui réduit le courant circulant dans une résistance (R7), située dans le branche (1-a) de raccordement du transmetteur, jusqu'au transmetteur (M1).

3. Dispositif suivant la revendication 2, caractérisé par le fait que les circuits différentiateurs (R1, C1 ou R2, C2) sont formés par des circuits RC.

4. Dispositif suivant la revendication 1, caractérisé par le fait que le dispositif ampèremétrique (SME) est formé par une résistance de mesure (RM), montée dans l'un des conducteurs (9-8) de la ligne de signalisation (ML), et par un amplificateur opérationnel (OV), qui est réglable à l'aide d'un diviseur de tension (R3, R4) et envoie la tension proportionnelle au courant de ligne (IL), au convertisseur analogique/numérique (AD).

5. Dispositif suivant la revendication 1, caractérisé par le fait que le dispositif d'affichage (ANZ) est formé par un dispositif d'affichage à sept segments à plusieurs chiffres, qui est branché en aval du micro-ordinateur (ME).

6. Dispositif suivant la revendication 1, caractérisé par le fait que le montage additionnel de transmetteur (MZS) est disposé dans le socle du transmetteur.

7. Dispositif suivant la revendication 1, caractérisé par le fait que dans le central (Z) se trouvent disposés plusieurs montages (MIS) d'identification des transmetteurs, qui sont associés aux dispositifs respectifs d'évaluation (AWE) de la ligne de signalisation respective (ML).

8. Dispositif suivant la revendication 1, caractérisé par le fait que la fréquence et/ou le taux d'impulsions des impulsions de courant (IPZ) produites dans le central (Z) dans le cas d'une alarme, sont modifiés, pour l'identification des transmetteurs, par rapport à la cadence normale, c'est-à-dire sans identification des transmetteurs.

9. Dispositif suivant la revendication 1, caractérisé par le fait que dans le montage additionnel de transmetteur (MZS) se trouve prévu, à la place du dispositif (SRE) de réduction du courant, un dispositif servant à réduire la durée des impulsions de courant.

10. Dispositif suivant la revendication 1, caractérisé par le fait que dans le montage additionnel de transmetteur (MZS) se trouve prévu, à la place du dispositif (SRE) de réduction du courant, un dispositif servant à moduler la durée ou l'amplitude des impulsions de courant.
